# EUROPÄISCHE PATENTSCHRIFT

(11) **EP 0 303 047 B1**
(45) Veröffentlichungstag und Bekanntmachung des Hinweises auf die Patenterteilung: **02.10.1991**
(21) Anmeldenummer: 88110821.1
(22) Anmeldetag: 07.07.1988
(51) Int. Cl.: F23M 9/00, F15D 1/04, F16L 43/00, F16L 57/00, F16L 58/14

(54) **Strömungskanal für die Rauchgase einer Rauchgasreinigungsanlage**
Exhaust gas flue for an exhaust gas purification plant
Circuit d'échappement des fumées pour une installation d'épuration de fumées

(30) Priorität: 08.08.1987 DE 3726492
(43) Veröffentlichungstag der Anmeldung: 15.02.1989
(73) Patentinhaber: FLACHGLAS AKTIENGESELLSCHAFT, 90762 Fürth (DE); VEBA KRAFTWERKE RUHR AKTIENGESELLSCHAFT, 45896 Gelsenkirchen (DE)
(72) Erfinder: Kallinich, Dietmar, Dipl.-Ing., D-4650 Gelsenkirchen (DE); Kahlert, Wolfgang, Dipl.-Phys., D-4620 Castrop-Rauxel (DE); Thom, Peter, Dipl.-Ing., D-4620 Castrop-Rauxel (DE)
(74) Vertreter: Andrejewski, Walter

(56) Entgegenhaltungen:
- DE-B- 1 064 207
- FR-A- 2 076 267
- GB-A- 598 928
- US-A- 3 602 262

## Beschreibung

Die Erfindung bezieht sich auf einen Strömungskanal für die zu behandelnden und/oder behandelten Rauchgase einer Rauchgasreinigungsanlage mit Strömungsleitelementen, die gebogene Strömungsleitflächen aufweisen. Insbesondere bezieht sich die Erfindung auf einen Strömungskanal für die Rauchgase einer Rauchgasreinigungsanlage hinter einer Kesselfeuerung, insbesondere einer Kraftwerkskesselfeuerung. Solche Strömungskanäle bestehen regelmäßig aus Blech und besitzen zumeist einen rechteckigen oder quadratischen Strömungsquerschnitt (GB-A-598 928). - Der Begriff Strömungskanal bezeichnet im Rahmen der Erfindung nicht lediglich eine Rohrleitung, sondern auch durchströmte Apparate und Apparateteile, insbesondere Eintrittsapparate für das zu reinigende Gas und Austrittsapparate für das gereinigte Gas von Waschtürmen für die nasse Rauchgasreinigung.

Bei der nassen Rauchgasreinigung von Rauchgasen hinter Kesselfeuerungen werden an die Strömungsleitelemente besondere Anforderungen gestellt. Einerseits müssen die Strömungsleitelemente in mechanischer Hinsicht in bezug auf die Dauerstandfestigkeit, auch unter Temperaturwechselbeanspruchungen, den Anforderungen gewachsen sein. Andererseits müssen die Strömungsleitelemente den erheblichen chemischen und elektrochemischen Korrosionsbeanspruchungen wiederstehen, die auftreten, weil die zu reinigenden, aber auch die gereinigten Rauchgase korrosive Bestandteile mitführen. Hinzu kommen abrasive Beanspruchungen, weil die genannten Gase feinkörnige Feststoffe mitführen, die auch dazu neigen, sich auf den Strömungsleitflächen festzusetzen - was wiederum zur Bildung von korrosionsfördernden Mikroelementen führen kann. Endlich muß der Strömungswiderstand der Strömungsleitelemente ausreichend klein sein, wenn anders vermeidbare Energieverluste in Kauf genommen werden müssen.

Bei den (aus der Praxis) bekannten Strömungskanälen des beschriebenen Aufbaus sowie der beschriebenen Zweckbestimmung bestehen die Strömungsleitelemente aus Blech. Wegen der korrosiven Beanspruchungen wird mit hochwertigen austenitischen Chromblechen oder Chrom/Nickel-Blechen gearbeitet. Die Standzeit ist nichtsdestoweniger unbefriedigend. Sie liegt häufig unter 2000 Betriebsstunden. Die Oberflächenrauhigkeit ist verhältnismäßig groß. Wegen der Oberflächenrauhigkeit ist der Strömungswiderstand störend groß, während darüber hinaus die rauhe Oberfläche das Anwachsen von Feststoffteilchen aus den Gasen fördert. Darüber hinaus bilden sich korrodierend wirkende Spannungspotentiale zwischen den Strömungsleitelementen mit den verhältnismäßig edlen Legierungsbestandteilen und dem metallischen Werkstoff der Strömungskanäle, die zumeist aus üblichem Baustahl bestehen. Um die Standzeit zu verbessern, ist es bekannt, die Strömungsleitelemente mit Schutzschichten aus beispielsweise Polytetrafluoräthylen oder anderen Werkstoffen zu überziehen, jedoch erreicht man auf diese Weise aus den verschiedensten Gründen keine beachtliche Verbesserung der Standzeit der Strömungsleitelemente.

Der Erfindung liegt die Aufgabe zugrunde, einen Strömungskanal zu schaffen, bei dem sich die Strömungsleitelemente durch praktisch unbegrenzte Standzeit und geringen Strömungswiderstand auszeichnen.

Zur Lösung dieser Aufgabe lehrt die Erfindung, daß die Strömungsleitelemente als gebogene und in sich vorgespannte Flachglasscheiben selbsttragend ausgeführt sind, die im eingebauten Zustand quer zur Strömungsrichtung einer mechanischen Druckvorspannung unterworfen sind und zumindest im Bereich der gebogenen Strömungsleitflächen eine Oberflächenrauhigkeit von wenigen Tausendstelmillimetern aufweisen.

Es kann mit jedem für Flachglas üblichen Tafelglas gearbeitet werden, insbesondere mit Floatgläsern (vgl. "Silikattechnik", 35, 1984, S. 200 bis 204, insbesondere Tabelle 3). In sich vorgespannt meint übliche, thermische oder chemische Vorspannung, die nach bewährten Methoden erzeugt wird (DE 10 64 207, DE 14 21 926; "Glas + Rahmen", 21, 1983, S. 1133, "Silikattechnik", 38, 1987, S. 28 bis 30). Diese Vorspannung beeinflußt positiv das Verhalten der als Strömungsleitelemente eingesetzten Glasscheiben in bezug auf die mechanischen Beanspruchungen, die in Strömungskanälen für die zu behandelnden und/oder behandelten Rauchgase einer Rauchgasreinigungsanlage auftreten. Es versteht sich, daß die Glasscheiben an ihrem seitlichen Rand an den Wänden der Strömungskanäle gehalten sind, wozu sich die verschiedenen mechanischen Hilfsmittel anbieten, beispielsweise Einschübe, Auflagen u. dgl.. In der Vorschrift, daß die Strömungsleitelemente als selbsttragende Glasscheiben ausgeführt bzw. angeordnet sind, liegt eine Bemessungsangabe, insbesondere in bezug auf die Dicke der Glasscheiben. Überraschenderweise werden auch alle auftretenden thermischen Beanspruchungen, insbesondere auch Temperaturwechselbeanspruchungen und die thermischen Beanspruchungen, die aus der Tatsache resultieren, daß die eingebauten Glasscheiben im Betrieb einer Rauchgasreinigungsanlage über ihre Fläche inhomogene Temperaturen aufweisen können, aufgenommen. Dies kann durch entsprechende Einbaumaßnahmen verwirklicht werden. Der Strömungswiderstand ist überraschend niedrig, weil die Glasscheiben zumindest im Bereich der Strömungsleitflächen eine Oberflächenrauhigkeit von wenigen Tausendstelmillimetern aufweisen. Überraschenderweise besteht bei einer derartigen Einrichtung der Oberflächenrauhigkeit auch kaum die Gefahr des Anwachsens von Feststoffen aus den Rauchgasen.

Bei einem erfindungsgemäßen Strömungskanal können Glasscheiben, die die Strömungsleitelemente bilden, einzeln eingesetzt und erst beim Einsetzen strömungsspaltbildend zu einem Aggregat von Strömungsleitelementen zusammengebaut werden. Es versteht sich, daß die einzelnen Glasscheiben auch einzeln austauschbar sein können. Eine bevorzugte Ausführungsform der Erfindung, die sich in montagetechnischer Hinsicht auszeichnet, ist dadurch gekennzeichnet, daß die Glasscheiben strömungsspaltbildend zu Strömungsleitelementpaketen zusammengefaßt und paketweise auswechselbar in den Strömungskanal eingebaut sind. In einem solchen Strömungsleitelementpaket können alle Glasscheiben gleich groß oder auch mit zunehmendem Krümmungsradius größerwerdend ausgebildet sein, eine Auslegung, die nach Maßgabe von strömungstechnischen Gesichtspunkten erfolgt. Die Glasscheiben können auch zu Strömungsleitelementen gebogen sein, die ihrerseits einer besonderen aerodynamischen Profilierung folgen. Der Begriff Glasscheibe umfaßt im Rahmen der Erfindung auch sogenannte Verbundglasscheiben.

Die erreichten Vorteile sind darin zu sehen, daß bei einem erfindungsgemäßen Strömungskanal die als Glasscheiben ausgeführten Strömungsleitelemente eine praktisch unbegrenzte Standzeit aufweisen. Sie zeichnen sich darüber hinaus durch geringen Strömungswiderstand aus und zeigen kann Anwachsungen von Feststoffteilchen, die die Gase mitführen. Sollten, insbesondere im Windschattenbereich, an den Strömungsleitelementen Anwachsungen auftreten, so können diese leicht abgewaschen werden.

Im folgenden wird die Erfindung anhand einer lediglich ein Ausführungsbeispiel darstellenden Zeichnung ausführlicher erläutert. Es zeigen in schematischer Darstellung
- Fig. 1: einen Strömungskanal mit eingebauten Strömungsleitelementen, bei entfernter Seitenwand und
- Fig. 2: in einem Vertikalschnitt eine andere Ausführungsform des Gegenstandes der Fig. 1.

Die in den Figuren dargestellten Strömungskanäle 1 dienen für die Führung von zu behandelndem und/oder von behandeltem Rauchgas einer Rauchgasreinigungsanlage, die ihrerseits hinter einer Kesselfeuerung, z. B. hinter einer Kraftwerkskesselfeuerung, angeordnet ist. Der Strömungskanal besitzt einen rechteckigen Strömungsquerschnitt und Strömungsleitelemente 2. Im Ausführungsbeispiel ist der Strömungskanal 1 als Krümmer oder Knie geführt und in diesem Bereich sind die Strömungsleitelemente 2 eingebaut. Sie weisen gebogene Strömungsleitflächen 3 auf.

Die Strömungsleitelemente sind als gebogene Glasscheiben 2 aus einem Glas der oben angegebenen Gruppe ausgeführt, und zwar selbsttragend ausgelegt und eingebaut. Die Glasscheiben 2 sind in sich vorgespannt, und zwar in der Art und Weise wie es bei Einscheiben-Sicherheitsglasscheiben üblich ist, die insbesondere als Kraftfahrzeugfensterscheiben eingesetzt werden. Zusätzlich sind die Glasscheiben 2 jedoch quer zur Strömungsrichtung einer mechanischen Druckvorspannung unterworfen, und zwar durch entsprechende Einbaumaßnahmen. In der Fig. 2 verdeutlichen die Doppelpfeile 4 diese Druckvorspannung.

Aus Maßstabsgründen ist nicht erkennbar, daß die Glasscheiben 2 eine sehr geringe Oberflächenrauhigkeit aufweisen.

Im eingebauten Zustand bilden die Glasscheiben 2 des Ausführungsbeispiels ein Strömungsleitelementenpaket 5, jedoch strömungsspaltbildend. Die nicht gezeichneten Halterungen für die Glasscheiben 2 sind entsprechend eingerichtet. In der Ausführungsform nach Fig. 1 sind die einzelnen Glasscheiben 2 des Strömungsleitelementenpaketes 5 in Strömungsrichtung unterschiedlich groß. Bei der Ausführungsform nach Fig. 2 sich alle Glasscheiben 2 des Strömungsleitelementenpaketes 5 gleich groß.

## Patentansprüche

1. Strömungskanal für die zu behandelnden und/oder die behandelten Rauchgase einer Rauchgasreinigungsanlage mit Strömungsleitelementen (2), die gebogene Strömungsleitflächen (3) aufweisen, **dadurch gekennzeichnet,** daß die Strömungsleitelemente als gebogene und in sich vorgespannte Flachglasscheiben (2) selbsttragend ausgeführt sind, die im eingebauten Zustand quer zur Strömungsrichtung einer mechanischen Druckvorspannung unterworfen sind und zumindest im Bereich der gebogenen Strömungsleitflächen (3) eine Oberflächenrauhigkeit von wenigen Tausendstelmillimetern aufweisen.

2. Strömungskanal nach Anspruch 1, dadurch gekennzeichnet, daß die Glasscheiben (2) strömungsspaltbildend zu Strömungsleitelementpaketen (5) zusammengefaßt sind und paketweise auswechselbar in den Strömungskanal (1) eingebaut sind.

3. Strömungskanal nach Anspruch 2, dadurch gekennzeichnet, daß alle Glasscheiben (2) eines Strömungsleitelementpaketes (5) gleich groß sind.

## Claims

1. A flow channel for the flue gas to be treated and/or for the treated flue gas of a flue gas purification installation, with flow deflector units (2) that possess bent flow deflection surfaces (3), *characterized in that* the flow deflection units are constructed as bent, self-supporting and prestressed panes of plate glass (2), which in the installed state are subjected to prestressing by mechanical pressure transversely to the direction of flow and have a surface roughness of a few thousandths of a millimetre at least in the area of the bent flow deflection surfaces (3).

2. A flow channel according to Claim 1, *characterized in that* the panes of glass (2) are combined together to form packets (5) of flow deflector units that split up the flow, and are replaceably installed in the flow channel (1) as packets.

3. A flow channel according to Claim 2, *characterized in that* all the panes of glass (2) of a packet (5) of flow deflector units are of the same size.

## Revendications

1. Canal d'écoulement pour les gaz de fumée devant être traités et/ou les gaz de fumées traités, d'une installation d'épuration des gaz de fumée, comportant des éléments (2) de guidage de l'écoulement, qui possèdent des surfaces coudées (3) de guidage de l'écoulement, caractérisé en ce que les éléments de guidage de l'écoulement sont réalisés de manière à être autoportants sous la forme de plaques de verre lisses (2), en soit précontraintes, qui, à l'état monté, sont soumises à une précontrainte mécanique de compression transversalement par rapport à la direction d'écoulement et possèdent, au moins au niveau des surfaces coudées (3) de guidage de l'écoulement, une rugosité de surface de quelques millièmes de millimètre.

2. Canal d'écoulement selon la revendication 1, caractérisé en ce que les plaques de verre (2) sont réunies, en délimitant des lentes d'écoulement, pour former des paquets (5) d'éléments de guidage de l'écoulement et sont montés, de manière à pouvoir être échangés par paquets, dans le canal d'écoulement (1).

3. Canal d'écoulement selon la revendication 2, caractérisé en ce que toutes les plaques de verre (2) d'un paquet (5) d'éléments de guidage de l'écoulement possèdent des dimensions identiques.
